# EUROPÄISCHE PATENTSCHRIFT

(11) **EP 0 403 870 B1**
(45) Veröffentlichungstag und Bekanntmachung des Hinweises auf die Patenterteilung: **02.11.1994**
(21) Anmeldenummer: 90110585.8
(22) Anmeldetag: 05.06.1990
(51) Int. Cl.: A47L 13/20, A47L 13/253

(54) **Mopbezug**
Mop cover
Garniture de balai

(30) Priorität: 19.06.1989 DE 8907458 U; 03.11.1989 DE 8912997 U
(43) Veröffentlichungstag der Anmeldung: 27.12.1990
(73) Patentinhaber: VERMOP SALMON GMBH, D-97877 Wertheim (DE)
(72) Erfinder: Zöller, Hans-Dieter, 8763 Klingenberg (DE)
(74) Vertreter: Keil, Rainer A., Dipl.-Phys. Dr.

(56) Entgegenhaltungen:
- DE-A- 3 246 161
- DE-U- 8 912 997
- US-A- 1 339 925
- US-A- 2 648 859

## Beschreibung

Die Erfindung bezieht sich auf einen Mopbezug nach dem Oberbegriff des Anspruchs 1.

Aus der DE-A-3 246 161 ist ein Mopbezug bekannt, welcher für das Naß- oder Feuchtwischen von großflächigen Fußböden oder dgl., z.B. für die Gebäude- oder Krankenhausreinigung, Verwendung findet. Der Mopbezug ist auf einen Mophalter aufziehbar. Hierzu weist der Mopbezug eine der Form der Anlagefläche des Mophalters im wesentlichen angepaßte Textillage auf, welche auf ihrer Unterseite und an ihren Rändern mit Mopfransen versehen ist und auf ihrer Oberseite an den äußeren Enden Einstecktaschen für die Aufnahme der Enden des Mophalters trägt. Die Anlagefläche des Mophalters ist aus zwei mit einem Abklappgelenk miteinander verbundenen Flügeln gebildet, welche von einer verriegelten Arbeitsstellung aufeinander zuklappbar sind. Das Aufziehen des Mopbezuges erfolgt dadurch, daß der Mophalter mit seinen schräg nach unten hängenden Flügel enden auf die Oberseite der Textillage aufgesetzt und danach der Mophalterstil nach unten gedrückt wird, wobei die Flügelenden in die Einstecktaschen der Textillage eingeführt werden. Zum Auswaschen bzw. Auspressen des Mopbezuges während der Reinigungsarbeiten werden die Flügel des Mophalters aus ihrer eingerasteten Arbeitslage durch Ziehen am Mophalterstil nach oben und ein dadurch bedingtes Aufeinanderzuklappen der Flügel ausgehoben, wodurch der Mopbezug mit seinen Einstecktaschen von den beiden Flügelenden rutscht. Aufgrund von zusätzlichen Befestigungsmitteln an einem Ende bleibt der Mopbezug jedoch hängend an dem einen Flügel des Mophalters hängend gehalten. Hierdurch kann der Mopbezug ohne Berührung mit den Händen in eine Reinigungslösung eingetaucht, in eine Presse eingeführt, ausgepreßt und erneut mit Desinfektionsmittel oder reinem Wasser getränkt und schließlich wieder in seine ebene ausgebreitete Lage auf dem zu reinigenden Fußboden gelegt werden. An Befestigungsmitteln kennt man Laschen aus textilem Material, welche zusammen mit dem Taschenrand an der die Mopfransen tragende Textillage angenäht oder angeklebt sind und mit ihrem der Bezugsmitte des Mops jeweils zugewandten Ende vor dem Einschieben der Flügel in die Einstecktaschen an dem jeweiligen Flügel festgelegt werden. Nachteilig bei den bekannten Mopbezügen ist, daß die z.B. als Laschen ausgebildeten Befestigungsmittel bei übermäßiger Zugbeanspruchung während des Auswaschens und Auspressens von der Textillage des Mopbezuges ausreißen oder sich lösen können. Der Mopbezug erfordert einen recht hohen Herstellungsaufwand und ist insbesondere im Bereich der Taschenränder einem hohen Verschleiß unterworfen.

Aufgabe der vorliegenden Erfindung ist es, einen Mopbezug der eingangs genannten Art so auszubilden, daß bei einfachem und schnellem Festlegen des Mopbezuges an der Mophalterplatte bzw. Lösen des Mopbezuges von der Mophalterplatte auch noch nach längerem Gebrauch ein fester Halt des Mopbezuges in seiner zum Auswaschen, Auspressen oder dgl. vorgesehenen am Mophalter nach unten hängenden Stellung ermöglicht und eine einfache Herstellung des Mopbezugs bei hoher Verschleißfestigkeit gewährleistet ist.

Diese Aufgabe wird mit der Erfindung im wesentlichen durch die Merkmale des Anspruchs 1 gelöst.

Die Lasche od. dgl. ist damit zusammen mit der zugeordneten Einstecktasche als Einheit dauerhaft und fest an dem Mopbezug gehalten, wobei die einfache Handhabung des Mops weiterhin beibehalten ist. Die bei den bekannten Mopbezügen bestehende Möglichkeit des Ausreißens der Lasche od. dgl. von der Textillage ist beseitigt, wodurch sich die Gebrauchsdauer des erfindungsgemäßen Mopbezuges erhöht. Außerdem ist die Herstellung des Mopbezuges durch die einstückige Ausbildung von Einstecktasche und Lasche vereinfacht. Dadurch, daß die Einstecktasche mit der jeweils zugeordneten Lasche aus einem einstückigen textilen Zuschnitteil besteht, wird ein schnelles und zuverlässiges Festlegen des Mopbezuges an dem mindestens einen Flügel des Mophalters ermöglicht. Zudem weisen die textilen Zuschnitteile für Einstecktasche und Lasche od. dgl. eine hohe Reißfestigkeit auf. Darüber hinaus gestaltet sich die Herstellung der Einstecktasche und Lasche durch das Ausstanzen aus einer textilen Materialbahn besonders einfach. Die doppellagige Ausbildung der Einstecktasche für die Flügel des Mophalters führt zu einem besonders strapazierfähigen Mopbezug, welcher auch nach längerem Gebrauch den beim Abstreifen und insbesondere beim Aufziehen des Mopbezugs infolge der an den Einführöffnungen der Einstecktaschen scheuernden Flügelenden des Mophalters auftretenden Belastungen widersteht.

Nach einer Ausführungsform der Erfindung ist in Verlängerung des den äußeren Taschenrand bildenden Bereichs die jeweils obere Lage der Einstecktasche als Lasche zum lösbaren Befestigen an dem jeweiligen Ende des Mophalters zur Bezugsmitte hin zurückgeschlagen. Durch diese zweifache Querfaltung kommen im Bereich des Taschenrandes drei Lagen der textilen Materialbahn des Zuschnitteils zum Liegen, so daß eine besonders dauerhafte und reißfeste Verbindung, beispielsweise durch Vernähen, des Zuschnitteils mit der Textillage des Mopbezuges erreichbar ist.

Nach einer weiteren Ausgestaltung der Erfindung kann das Zuschnitteil zur Aufnahme eines bügelartigen Versteifungsmittels zwischen ihren beiden Lagen zum Offenhalten der Einführöffnungen im Bereich der jeweiligen Einstecktasche ausgebildet sein. Hierdurch ist stets ein einfaches und schnelles Einschieben der Mophalterenden in die Taschen ermöglicht, da die Ein führöffnungen der Einstecktaschen in Öffnungsstellung gehalten sind.

Zur Lagefixierung ist nach einer vorteilhaften Ausgestaltung der Erfindung das bügelartige Versteifungsmittel zwischen der die jeweilige Einführöffnung begrenzenden Querfaltlinie und einer die beiden Lagen der Einstecktasche miteinander verbindenden Quernaht gehalten.

Die Dauerhaftigkeit der Verbindung von Zuschnitteil und Textillage des Mopbezugs läßt sich nach einer weiteren Ausführungsform der Erfindung noch dadurch verbessern, daß zumindest die obere Lage der Einstecktasche des Zuschnitteils, vorzugsweise im Bereich der Einstecköffnungen bzw. der bügelartigen Versteifungsmittel vorgesehen, mit seitlichen Fortsätzen an der Textillage befestigt, z.B. angenäht oder angeklebt, ist.

Bei einer weiteren besonders vorteilhaften Ausgestaltung der Erfindung sind die Fortsätze des Zuschnitteils seitlich um die Textillage herumgelegt und beidseitig an dieser befestigt, um eine besonders ausreißfeste und dauerhafte Verbindung von Zuschnitteil und Textillage zu gewährleisten. Die beidseitige Befestigung der Textillage ist in einem einzigen Arbeitsgang möglich, so daß trotz Verbesserung der Haltbarkeit des Mopbezugs kein zusätzlicher Herstellungsaufwand entsteht.

Zur besseren Führung des Mopbezugs während des Wischens, insbesondere bei breiten Mophaltern bzw. Mopbezügen ist nach einem die Erfindung weiterbildenden Gedanken vorgesehen, daß sich die Lasche in ihrer Breite vom jeweiligen Taschenrand zur Bezugsmitte hin verjüngt. Zweckmäßigerweise ist dabei die Lasche an ihrem freien Ende in ihrer Breite an das jeweilige Befestigungsmittel beispielsweise einen an den Oberseiten der Flügeln angeordnete Klappbügel angepaßt.

Eine Verbesserung der Handhabung des Mopbezuges ergibt sich dann, wenn erfindungsgemäß die Lasche im Bereich ihres freien Endes um eine Querfaltlinie auf sich unter Einschluß eines Flügelquersteges oder eines Haltebügels zurückfaltbar ist. Hierdurch ist eine besonders einfache und bequeme Festlegung der Laschen an dem Mophalter erreicht. Beispielsweise lassen sich die Laschen durch Eingreifen der Eingrifftaschen mit der Hand durch einen auf der Oberseite des jeweiligen Flügels angeordneten und zum Festlegen der Lasche nach oben geklappten Bügel hindurchziehen. Danach wird der Bügel unter Einklemmen der Lasche gegen den Rücken des jeweiligen Flügels nach unten geklappt, wodurch die Lasche festgelegt ist.

Um das Einspannen der Lasche in die Einspanneinrichtung des Mophalters zu erleichtern, ist die Lasche bei einer weiteren Ausführungsform der Erfindung mit einem konisch ausgebildeten Einspann- oder Umfaltabschnitt versehen.

Eine weitere Verbesserung der Handhabung beim Einspannen bzw. Umlegen der Lasche in die Einspanneinrichtung des Mophalters wird bei einer weiteren Ausführungsform der Erfindung durch eine versteifte Ausbildung des Einspann oder Umfaltabschnittes erzielt.

Bei einer noch weiteren Ausführungsform der Erfindung ist die Lasche mit Randaussparungen sowie ggf. Markierungslinien versehen, um den Mopbezug in einer definierten Lage an dem Mophalter befestigen zu können.

Weitere Ziele, Merkmale, Vorteil und Anwendungsmöglichkeiten der vorliegenden Erfindung ergeben sich aus der nachfolgenden Beschreibung eines Ausführungsbeispieles anhand der Zeichnung. Dabei bilden alle beschriebenen und/oder bildlich dargestellten Merkmale für sich oder in beliebiger sinnvoller Kombination den Gegenstand der vorliegenden Erfindung, auch unabhängig von ihrer Zusammenfassung in den Ansprüchen oder deren Rückbeziehung.

Es zeigen:
- Fig. 1: eine Draufsicht auf ein Ende eines erfindungsgemäßen Mopbezuges mit Einstecktasche zum Einführen des einen Endes des Mophalters und einen als Lasche ausgebildeten Befestigungsmittel zum Festlegen des Mopbezuges an dem einen Ende des Mophalters
- Fig. 2: eine Draufsicht auf eine mögliche Ausführungsform eines erfindungsgemäßen Zuschnitteils zur Bildung der Einstecktasche sowie dem als Lasche ausgebildeten Befestigungsmittel gemäß Fig. 1, und
- Fig. 3: eine Draufsicht auf eine andere Ausführungsform eines erfindungsgemäßen Zuschnitteils zur Bildung der Einstecktasche sowie des als Lasche ausgebildeten Befestigungsmittels.

Gemäß Fig. 1 ist der erfindungsgemäße Mopbezug 1 auf einen Mophalter 2 aufgezogen. Der Mophalter 2 besteht bei dem dargestellten Ausführungsbeispiel aus zwei in Arbeitsstellung auf ihrer Unterseite eine im wesentlichen ebene Anlagefläche für den Mopbezug 1 bildenden Flügeln 19, welche zum Aufziehen und Abstreifen des Mopbezugs 2 mittels eines Gelenkes ggf. unter Ausrasten von Rast- und Gegenrastmitteln aufeinander zuklappbar sind. In ihrer Arbeitsstellung befinden sich die beiden Flügel 19 mit ihren äußeren Enden in Einstecktaschen 5, die auf der Oberseite einer Textillage 4 des Mopbezuges 1 angenäht sind. Die Textillage 4 trägt auf ihrer Unterseite und an ihren Rändern Mopfransen 3 und ist in ihrer Außengestaltung einschließlich der Einstecktaschen 5 an die längliche Form des Mophalters 2 angepaßt. Wie weiterhin aus Fig. 1 ersichtlich, weist der Mopbezug 1 auf seiner Oberseite eine sich von dem jeweiligen äußeren Taschenrand 7 zur Bezugsmitte hin erstreckende Lasche 12 aus einem beispielsweise textilen Flachmaterialstreifen auf. Das freie Ende der jeweiligen Lasche 12 kann, wenn die Flügel 19 von Drahtbügeln gebildet sind, am Quersteg des Drahtbügels, oder, wenn die Flügel 19 plattenförmige Kunststoffteile sind, an einem auf der Oberseite des Flügels 19 angeordneten gestrichelt dargestellten Haltebügel 20 durch Zurückfallen eines Laschenendes um die Querfaltlinie 18 lösbar befestigt sein. Hierdurch kann der Mopbezug 1 bei aus den Einstecktaschen 5 herausgezogenen Enden der Flügel 19 frei pendelnd mittels der Lasche 12 an dem Jeweiligen Flügelende oder an dem Haltebügel 20 nach unten hängend ohne Berührung mit der Hand zu einer Presse oder einem Eimer mit Reinigungsflüssigkeit transportiert, in die Presse eingeführt bzw. in den Behälter eingetaucht, entsprechend bewegt, in einer Moppresse ausgepreßt und sodann wieder zurück auf den zu reinigenden Fußboden aufgelegt werden. Die Lasche 12 ist bei auf den Mophalter 2 aufgezogenen Mopbezug 1 nicht stramm gespannt, sondern in dieser Arbeitsstellung lose, um beim Zusammenklappen der Flügeln 19 ein Herausziehen des Endes des jeweiligen Flügels 19 aus der zugeordneten Einstecktasche 5 zu ermöglichen.

Die Einstecktasche 5 ist gemäß Fig. 2 mit ihrer jeweils zugeordneten Lasche 12 aus einem einstückigen textilen Zuschnitt teil 6 gebildet. Das Zuschnitteil 6 weist ausgehend von seinem an der jeweiligen Einführungsöffnung 9 zu liegen kommenden Ende 8 eine die Einführöffnung 9 für die jeweilige Einstecktasche 5 begrenzende erste Querfaltlinie 10 auf. Eine zweite Querfaltlinie 11 und der äußere Rand 21 des Endes 8 kommen im Bereich des äußeren Taschenrandes 7 zu liegen und sind dort mit der Textillage 4 vernäht. An die zweite Querfaltlinie 11 der oberen Lage 16 der Einstecktasche 5 schließt sich die zur Bezugsmitte hin umgefaltete Lasche 12 an. Das so gefaltete und an seinem den äußeren Taschenrand 7 gemäß Fig. 1 bildenden Bereichen auf die Textillage 4 aufgenähte Zuschnitteil 6 weist an dem die obere Lage 16 der Einstecktasche 5 bildenden Abschnitt seitliche Fortsätze 17 auf, welche seitlich umgefaltet an der Textillage 4 angenäht sind.

Gemäß Fig. 1 ist zwischen den beiden Lagen 15, 16 der doppellagigen Einstecktasche 5 ein bügelartiges Versteifungsmittel 13 zum Offenhalten der Einführöffnungen 9 vorgesehen, welches zwischen der die jeweiligen Einführöffnung 9 begrenzenden Querfaltlinie 10 und einer die beiden Lagen 15, 16 der Einstecktasche 5 miteinander verbindenden Quernaht 14 fixiert ist.

Gemäß Fig. 2 ist die Lasche 12 in ihrer Breite vom jeweiligen Taschenrand 7 zur Bezugsmitte hin verjüngt ausgebildet, um eine bessere Führung des Mops während der Reinigung, insbesondere bei Einsatz von breiten Mops zu erreichen.

Das in Fig. 3 dargestellte Zuschnitteil 6 unterscheidet sich von der in Fig. 2 gezeigten Ausführungsform durch einen im gefalteten Zustand konisch ausgebildeten Einspann- oder Umfaltabschnitt 22, zwei seitlich angeordnete Randaussparungen 23 und zwei Markierungslinien 24. Der Einspann- oder Umfaltabschnitt 22 ist zum Zwecke der Bildung des konischen Einspannabschnitts 22 um drei weitere Querfaltlinien 25 umfaltbar. Die konische Ausbildung des Einspann- oder Umfaltabschnittes 22, welcher durch mehrfaches Umlegen des Zuschnitteilmaterials um die weiteren Querfaltlinien 25 entsteht, erleichtert die Handhabung der Lasche 12 beim Festlegen an dem Flügelende bzw. dem Haltebügel 20 insbesondere beim Durchstecken durch die Flügel- bzw. Bügelöffnung aufgrund der Formgebung und Versteifung.

## Patentansprüche

1. Mopbezug für das Naß- und Feuchtwischen von Fußböden o. dgl., welcher auf einen Mophalter (2) aufziehbar ist, mit einer Mopfransen (3) tragenden, der Form der Anlagefläche des Mophalters (2) im wesentlichen angepaßten Textillage (4), welche auf ihrer Oberseite für die Aufnahme der jeweiligen Enden des Mophalters (2) Einstecktaschen (5) und zum lösbaren Befestigen an wenigstens einem der Enden des Mophalters (2) eine Lasche (12) od. dgl. aufweist, dadurch gekennzeichnet, daß wenigstens die eine der Einstecktaschen (5) mit der zugeordneten Lasche (12) od. dgl. aus einem einstückigen textilen Zuschnitteil (6) besteht und das textile Zuschnitteil (6) im Bereich des die Einführungsöffnung (9) bildenden einen Endes (8) unter Bildung einer doppellagigen Einstecktasche (5) auf sich selbst zurückgefaltet ist.

2. Mopbezug nach Anspruch 1, dadurch gekennzeichnet, daß in Verlängerung des den äußeren Taschenrand (7) bildenden Bereichs die obere Lage (16) der Einstecktasche (5) als Lasche (12) zum lösbaren Befestigen an dem jeweiligen Ende des Mophalters (2) zur Bezugsmitte hin zurückgeschlagen ist.

3. Mopbezug nach Anspruch 2, dadurch gekennzeichnet, daß das Zuschnitteil (6) zur Aufnahme eines bügelartigen Versteifungsmittels (13) zwischen ihren beiden Lagen (15, 16) zum Offenhalten der Einführöffnungen (9) im Bereich der jeweiligen Einstecktasche (5) ausgebildet ist.

4. Mopbezug nach Anspruch 3, dadurch gekennzeichnet, daß das bügelartige Versteifungsmittel (13) zwischen der die jeweilige Einführöffnung (9) begrenzenden Querfaltlinie (11) und einer die beiden Lagen (15, 16) der Einstecktasche (5) miteinander verbindenden Quernaht (14) gehalten ist.

5. Mopbezug nach einem der Ansprüche 2 bis 4, dadurch gekennzeichnet, daß zumindest die obere Lage (16) der Einstecktasche (5) des Zuschnitteils (6), vorzugsweise im Bereich der Einstecköffnungen (9) bzw. der bügelartigen Versteifungsmittel (13), mit seitlichen Fortsätzen (17) an der Textillage (4) befestigt, z.B. angenäht oder angeklebt, ist.

6. Mopbezug nach Anspruch 5, dadurch gekennzeichnet, daß die seitlichen Fortsätze (17) des Zuschnitteils (6) seitlich um die Textillage (4) herumgelegt und beidseitig an dieser befestigt, z.B. angenäht oder angeklebt, sind.

7. Mopbezug nach einem der Ansprüche 2 bis 6, dadurch gekennzeichnet, daß sich die Lasche (12) in ihrer Breite vom jeweiligen äußeren Taschenrand (7) zur Bezugsmitte hin verjüngt.

8. Mopbezug nach einem der Ansprüche 2 bis 7, dadurch gekennzeichnet, daß die Lasche (12) im Bereich ihres freien Endes um eine Querfaltlinie (18) auf sich unter Einschluß eines Flügelquersteges oder eines Haltebügels (20) zurückfaltbar ist.

9. Mopbezug nach einem der Ansprüche 2 bis 8, dadurch gekennzeichnet, daß die Lasche (12) mit einem konisch ausgebildeten Einspannabschnitt (22) versehen ist.

10. Mopbezug nach Anspruch 9, dadurch gekennzeichnet, daß der Einspannabschnitt (22) der Lasche (12) durch Umklappen und Vernähen oder Verkleben des freien Endes der Lasche (12) versteift ausgebildet ist.

11. Mopbeug nach einem der Ansprüche 2 bis 10, dadurch gekennzeichnet, daß die Lasche (12) mit Randaussparungen (23) sowie ggf. Markierungslinien (24) für die Positionierung des Mophalters (2) versehen ist.

## Claims

1. Mop cover for the wet and moist wiping clean of floors or the like, which is drawable onto a mop holder (2), with a textile layer (4) carrying a mop fringe (3) and matched substantially to the shape of the bearing surface of the mop holder (2), which has insertion pockets (5) on its top side to accommodate the respective ends of the mop holder (2) and a strap (12) or the like for releasable attachment to at least one of the ends of the mop holder (2), characterized in that at least one of the insertion pockets (5) with the associated strap (12) or the like consists of a one-piece textile blank (12) and the textile blank (6) is folded back on itself in the area of the end (8) forming the introduction aperture (9) with formation of a two-layer insertion pocket (5).

2. Mop cover according to Claim 1, characterized in that as an extension of the area forming the outer pocket edge (7) the upper layer (16) of the insertion pocket (5) is bent back towards the centre of the cover as a strap (12) for releasable attachment to the respective end of the mop holder (2).

3. Mop cover according to Claim 2, characterized in that the blank (6) is designed to accommodate a bow-shaped stiffener (13) between its two layers (15, 16) for holding the insertion apertures (9) open in the area of the respective insertion pocket (5).

4. Mop cover according to Claim 3, characterized in that the bow-shaped stiffener (13) is secured between the cross-fold line (11) bounding the respective introduction aperture (9) and a transverse seam (14) joining the two layers (15, 16) of the insertion pocket (5) together.

5. Mop cover according to one of Claims 2 to 4, characterized in that at least the upper layer (16) of the insertion pocket (5) of the blank (6) is secured, e.g. sewn or glued on, to the textile layer (4) with lateral tabs (17), preferably in the area of the insertion apertures (9) and/or of the bow-shaped stiffeners (13).

6. Mop cover according to Claim 5, characterized in that the lateral tabs (17) of the blank (6) are laid laterally about the textile layer (14) and secured thereto on both sides, e.g. sewn or glued on.

7. Mop cover according to one of Claims 2 to 6, characterized in that the width of the strap (12) is reduced from the respective outer pocket edge (7) towards the middle of the cover.

8. Mop cover according to one of Claims 2 to 7, characterized in that the strap (12) can be folded back on itself in the area of its free end about a transverse fold line (18), enclosing a transverse flap or a retaining clip (20).

9. Mop cover according to one of Claims 2 to 8, characterized in that the strap (12) is provided with a conically designed clamping section (22).

10. Mop cover according to Claim 9, characterized in that the clamping section (22) of the strap (12) is designed stiffened by folding over and sewing or gluing of the free end of the strap (12).

11. Mop cover according to one of Claims 2 to 10, characterized in that the strap (12) is provided with edge recesses (23) and optionally marking lines (24) for the positioning of the mop holder (2).

## Revendications

1. Garniture pour balai à franges (3) pour l'essuyage mouillé et humide de sols ou planchers qui peut être enfilée sur un support (2), comportant une couche en matière textile (4) adaptée à la forme de la face d'application dudit support (2), couche qui présente sur sa face supérieure, pour la réception des extrémités respectives dudit support (2), des poches (5) et, pour la fixation amovible sur au moins l'une des extrémités de ce support (2), une languette, caractérisée en ce que au moins une des poches (5) avec la languette (12) correspondante ou avec un autre moyen de fixation correspondant sont constitués en une seule découpe (6) en matière textile et en ce que la pièce découpée en matière textile est repliée sur elle-même dans la zone de l'extrémité formant l'ouverture d'introduction (9) en constituant une poche (5) à double épaisseur de tissu.

2. Garniture pour balai selon la revendication 1, caractérisée en ce que en prolongement de la zone formant le bord extérieur (7) de la poche (5), la couche supérieure (16) de la poche (5) est ramenée vers le milieu de la garniture en formant une languette (12) pour la fixation amovible sur l'extrémité respective du support (2).

3. Garniture pour balai selon la revendication 2, caractérisée en ce que la pièce découpée (6) est conçue pour recevoir un raidisseur de type étrier (13) entre ses deux couches (15,16) afin de maintenir ouvertes les ouvertures d'introduction (9) dans la zone de la poche respective (5).

4. Garniture pour balai selon la revendication 3, caractérisée en ce que le raidisseur de type étrier (13) est maintenu entre la ligne de pliage transversal (11) délimitant l'ouverture d'introduction respective (9) et une couture transversale (14) reliant l'une à l'autre les deux couches (15,16) de la poche (5).

5. Garniture pour balai selon l'une ou l'autre des revendications 2 à 4, caractérisée en ce que au moins la couche supérieure (16) de la poche (5) de la pièce découpée (6) est fixée, par exemple par couture ou par collage, sur la couche de textile (4) à l'aide de prolongements latéraux (17) de préférence à proximité des ouvertures d'entrée (9) ou du raidisseur (13) de type étrier.

6. Garniture pour balai selon la revendication 5, caractérisée en ce que les prolongements latéraux (17) de la partie découpée (6) sont repliés autour de la couche textile (4) et fixés, par exemple par couture ou par collage, sur les deux côtés de cette couche textile.

7. Garniture pour balai selon l'une ou l'autre des revendications 2 à 6, caractérisée en ce que la languette (12) présente une largeur qui va en diminuant entre le bord (7) respectivement extérieur de la poche et le milieu de la garniture.

8. Garniture pour balai selon l'une ou l'autre des revendications 2 à 7, caractérisée en ce que la languette (12) peut, dans la zone de son extrémité libre, être repliée autour d'une ligne de pliage transversal (18), ce repli passant autour d'une barrette transversale ou d'un étrier de retenue (20).

9. Garniture pour balai selon l'une ou l'autre des revendications 2 à 8, caractérisée en ce que la languette (12) est munie d'une section de serrage (22) de forme conique.

10. Garniture pour balai selon la revendication 9, caractérisée en ce que la section de serrage (22) de la languette (12) est rendue rigide par le repli et la fixation par couture ou par collage de l'extrémité libre de la languette (12).

11. Garniture pour balai selon l'une ou l'autre des revendications 2 à 10, caractérisée en ce que sur les bords de la languette (12) sont pratiqués des évidements (23) et que cette languette est munie de lignes de marquage (24) éventuelles pour le positionnement du support (2).
